# EUROPÄISCHE PATENTSCHRIFT

(11) **EP 2 175 166 B1**
(45) Veröffentlichungstag und Bekanntmachung des Hinweises auf die Patenterteilung: **16.01.2019**
(21) Anmeldenummer: 09010856.4
(22) Anmeldetag: 25.08.2009
(51) Int. Cl.: F16H 19/00, B65F 1/10, B65F 1/14, E05B 47/00

(54) **Sperrvorrichtung**
Locking device
Dispositif de verrouillage

(30) Priorität: 15.09.2008 DE 102008047354
(43) Veröffentlichungstag der Anmeldung: 14.04.2010
(73) Patentinhaber: SULO Umwelttechnik GmbH, 32051 Herford (DE)
(72) Erfinder: Siebierski, Antonie Jacobus Joseph, 6074 CK Melick (NL)
(74) Vertreter: Remy, Vincent Noel Paul

(56) Entgegenhaltungen:
- EP-A1- 0 957 046
- EP-A1- 1 873 416
- EP-A2- 0 769 458
- WO-A1-2004/045991
- DE-A1- 19 826 196
- US-A1- 2008 067 227

## Beschreibung

Die Erfindung betrifft eine Sperrvorrichtung zum Sperren der Bewegung eines Elementes in wenigstens einer von zwei Bewegungsrichtungen.

Derartige Sperrvorrichtungen sind im Stand der Technik bekannt und werden eingesetzt, um die Bewegung eines an sich beliebigen Elementes, welches üblicherweise in zwei Bewegungsrichtungen grundsätzlich bewegbar ist, zumindest hinsichtlich einer der Bewegungsrichtungen, gegebenenfalls auch bezüglich beider möglichen Bewegungsrichtungen zu sperren.

Bei solchen Elementen kann es sich beispielsweise um Türen, Klappen, Schubladen oder sonstige Zugangselemente handeln, die Zugang zu etwas gewähren. Beispielsweise können solche Türen, Klappen, Schubladen oder sonstige Zugangselemente Gebäude oder Gehäuse verschließen und nur nach einem Entsperren einer Bewegungsrichtung, insbesondere derjenigen Bewegungsrichtung, die zum Öffnen dient, den Zugang gewähren.

Ein typisches Anwendungsgebiet ist dabei bei Müllentsorgungssystemen zu erkennen, da die Müllentsorgung kostenpflichtig ist, teilweise die Abrechnung der Kosten nach Gewicht erfolgt und insoweit nur solche Personen Zugang zu einem Müllentsorgungssystem haben sollen, die an einem solchen Müllentsorgungssystem angemeldet sind und die Kosten übernehmen.

Dafür ist es beispielsweise bekannt, dass Müllentsorgungssysteme der bekannten Art mit einem Schloss verschließbar sind und die zugangsberechtigten Personen jeweils einen Schlüssel haben, um an der Tür oder Klappe eines Müllentsorgungssystems, wie beispielsweise eines Müllbehälters oder eines Mülluntergrundsystems, öffnen zu können.

Hier sind ebenfalls Systeme bekannt, bei denen eine elektrische Ansteuerung von Bolzen erfolgt, die in Haltelöcher einfahren, so dass für das Öffnen einer Klappe oder Tür eines derartigen Müllentsorgungssystems eine hohe Energie aufgewandt werden muss, um zum Öffnen des bewegbaren Elementes zunächst die Bolzen aus den Haltelöchern herauszufahren und sodann das bewegbare Element, wie beispielsweise eine Tür oder Klappe oder Schublade, öffnen zu können.

Dabei wird es neben dem hohen Energieaufwand, der zum Bewegen der Bolzen benötigt wird, als weiterhin nachteilig empfunden, dass eine derartige Sperrvorrichtung auch empfindlich ist gegen hohe wirkende Kräfte, beispielsweise bei dem Versuch der gewaltsamen Öffnung eines derartigen Systems, so dass Bolzen der genannten und bekannten Art aufgrund solcher Krafteinwirkungen beschädigt, insbesondere verbogen werden können, so dass ein bekanntes System zum Sperren der Bewegung eines Elementes dieser Art zerstört wird. Es ist daher auch üblich, bekannte Sperrvorrichtungen dieser Art kundenspezifisch anzupassen und verschiedene Ausführungen für die verschiedenen Problemfälle bereit zu stellen.

Das Dokument EP 0 957 046 A1 offenbart eine Einwurfschleuse für Abfallbehälter, wobei über eine Betätigungsvorrichtung und eine Sperrvorrichtung die Einwurfschleuse bewegbar und sperrbar ist Das Dokument US 2008/0067227 A1 beschreibt eine elektrisch betriebene Packstation bei welcher eine piezoelektrische Energierückgewinnungsvorrichtung mit einer Türbewegung gekoppelt ist.

Aufgabe der Erfindung ist es, eine Sperrvorrichtung der eingangs genannten gattungsgemäßen Art derart weiter zu bilden, dass sie unanfällig ist, eine einfache konstruktive Ausgestaltung aufweist und darüber hinaus bei Verwendung einer elektrischen bzw. elektronischen Ansteuerung einen minimalen Stromverbrauch aufweist, insbesondere einen Stromverbrauch, der gegenüber den bekannten elektrischen Ansteuerungen deutlich reduziert ist.

Die Aufgabe wird erfindungsgemäß durch die Merkmale des Anspruchs 1 gelöst.

Der besondere Vorteil der erfindungsgemäßen Sperrvorrichtung liegt im Vergleich zu den bekannten Sperrvorrichtungen beispielsweise darin, dass im vorliegenden Fall nicht mehr aktiv ein Bewegen von Bolzen aus Haltelöchern heraus erfolgen muss, sondern dass nunmehr lediglich ein Aktor elektronisch bzw. elektrisch angesteuert werden muss, um eine Sperrklinke, die eine sehr kleine Masse aufweisen kann, aus einer ein Sperrstück in der Drehbewegung sperrenden, in eine freigebende Lage zu bewegen.

Die zu bewegenden Massen sind daher gegenüber dem Stand der Technik deutlich reduziert, so dass auch die elektrische Leistungsaufnahme eines Aktors zum Antrieb dieser wenigstens einen Sperrklinge deutlich gegenüber dem im Stand der Technik bekannten Antrieben reduziert sein kann. Es hat sich hier gezeigt, dass Aktoren verwendet werden können, die gegenüber Sperrvorrichtungen der bekannten, im Stand der Technik vorhandenen Art um einen Faktor 10 hinsichtlich der Leistungsaufnahme kleiner ausgeführt sind.

Ein eingesetztes Drehgesperre kann hierbei ein Sperrstück aufweisen, welches mit der Drehung des Zahnrades mitrotiert ist, wobei an diesem Sperrstück wenigstens eine Sperrklinke anliegt, um die Bewegung in einer Richtung zu sperren, insbesondere wobei die Bewegung in der anderen Richtung zugelassen sein kann. Es kann sich dabei grundsätzlich um ein Formgesperre sowie auch um ein Reibgesperre handeln, je nachdem, welches Sperrprinzip zugrunde gelegt ist

Bevorzugterweise wird ein Formgesperre verwendet, bei der das Sperrstück beispielsweise ebenfalls als Zahnrad ausgebildet sein kann oder als Scheibe mit Einkerbungen oder ähnlichem, da Formgesperre gegenüber den Reibgesperren den Vorteil haben, dass eine Sperrung in jedem Fall und kraftunabhängig erfolgt, wohingegen Reibgesperre gegebenenfalls je nach Konstruktion den Nachteil aufweisen können, dass ab einer bestimmten Grenzkraft die Sperrwirkung überwunden wird. Formgesperre sind daher gegenüber den Reibgesperren in der vorliegenden Ausführung vorgezogen.

Bei einer möglichen erfindungsgemäßen Ausgestaltung kann es vorgesehen sein, dass das Drehgesperre zwei Sperrklinken aufweist, wobei jede Sperrklinke für eine der beiden Bewegungsrichtungen vorgesehen ist, so dass das Gesperre bezüglich beider Drehrichtungen gesperrt ist und ein bewegbares Element in der gesperrten Situation weder in die eine noch in die andere Bewegungsrichtung bewegt werden kann. Es besteht sodann die Möglichkeit, durch Ansteuerung eines Aktors eine der beiden Sperrklinken vom Sperrstück abzuheben und mit diesem außer Eingriff zu bringen, so dass eine der beiden Drehbewegungsrichtungen gesperrt bleibt, eine Drehbewegung des Zahnrades in die andere Richtung aber frei gegeben wird, also somit das bewegbare Element in diese freigegebene Bewegungsrichtung bewegt werden kann.

Beispielsweise kann es sodann vorgesehen sein, dass eine Tür, eine Klappe, Schublade oder ähnliches, des Müllentsorgungssystems, geöffnet werden kann. In weiterer Konsequenz ist es dann vorgesehen, mittels des ansteuerbaren Aktors zum Verschließen des bewegbaren Elementes die andere Sperrklinke vom Sperrstück abzuheben, ggfs, dabei gleichzeitig die zuerst abgehobene Sperrklinke zurückzustellen, um sodann die Schließbewegung bzw. die Bewegung in entgegengesetzter Richtung und damit in der anderen Drehrichtung des Zahnrades zu ermöglichen.

Erfindungsgemäß handelt es sich bei dem Drehgesperre um ein Freilauf-Drehgesperre. In einer Ausführungsform kann mit dem Freilauf-Drehgesperre die Bewegung des Elementes im Freilauf in einer ersten der zwei Bewegungsrichtungen immer bewegbar und in einer zweiten der zwei Bewegungsrichtungen lösbar gesperrt sein. Ein derartiges Freilauf- Drehgesperre benötigt dabei beispielsweise lediglich eine Sperrklinke, die mittels des genannten ansteuerbaren Aktors aus der an dem Sperrstück anliegenden Position in eine abgehobene Position überführt werden kann.

Die Verwendung eines solchen Freilauf-Drehgesperres hat hier den Vorteil, dass das bewegbare Element in die eine Bewegungsrichtung immer bewegbar ist, beispielsweise also eine Tür, Schublade oder Klappe eines Müllentsorgungssystems grundsätzlich geschlossen werden kann, jedoch nur geöffnet werden kann, wenn zuvor eine elektrische Ansteuerung des Aktors erfolgt ist, um die Sperrklinke von dem Sperrstück des Drehgesperres abzuheben.

Es besteht somit die Möglichkeit, dass eine Person, die das bewegbare Element in die üblicherweise gesperrte Bewegungsrichtung bewegen möchte, zunächst die Ansteuerung des Aktors bewirken muss, wofür eine entsprechende Steuerung vorgesehen sein kann, die von der Person aktiviert werden muss.

Eine solche Steuerung kann demnach beispielsweise kontinuierlich auf eine Eingabe warten, wie beispielsweise die Übermittlung einer Information, die den Zugang autorisiert. Eine solche Information kann durch eine nutzende Person eingegeben werden, beispielsweise durch Eintippen der Information an einer Tastatur, die Betätigung eines elektrischen Schlosses mittels eines Schlüssels oder das Einlesen einer Information von einem RFID-Transponder oder einer Chip- oder Magnetkarte. Selbstverständlich sind hier beliebige Möglichkeiten gegeben, um eine Zugangsinformation zu der Steuerung zu übermitteln.

Wesentlich für die erfindungsgemäße Sperrvorrichtung ist es, dass hier ein Zahnrad mittels eines Eingriffselementes, in welches das Zahnrad eingreift, bewegt wird. Dabei kann es in einer bevorzugten Ausführung vorgesehen sein, dass das Eingriffselement am bewegbaren Element und das Zahnrad mit dem Drehgesperre, insbesondere dem Freilauf-Drehgesperre an einem demgegenüber ortsfesten Gestell angeordnet ist. Selbstverständlich ist auch eine Anordnung in der umgekehrten Richtung möglich. Die bevorzugte Anordnung hat hier jedoch den Vorteil, dass das Zahnrad-Drehgesperre und der elektrisch ansteuerbare Aktor ortsfest am Gestell, wie dem Gehäuse eines Müllentsorgungssystems, angeordnet ist und somit keine flexiblen Kabelverlegungen etc. zur Energiezuführung notwendig sind. Demgegenüber ist das bewegte Teil lediglich das Eingriffselement, welches mit dem bewegbaren Element mitbewegt wird.

Erfindungsgemäß, insbesondere bei einer Säule zum Zuführen von Müll zu einem Mülluntergrundsystem, ist vorgesehen, dass das bewegbare Element durch eine um eine Drehachse schwenkbare Tür/Klappe und das ortsfeste Gestell durch ein Gehäuse einer Müllentsorgungsvorrichtung gebildet ist. Das Eingriffselement ist Kette oder Zahnstange ausgebildet ist und in seiner Erstreckung an der Tür/Klappe angeordnet und um die Schwenkachse der schwenkbaren Tür/Klappe gebogen ist. Dabei weist das Eingriffselement einen konstanten Radius um die Drehachse auf, wobei das Zahnrad des anderen Teils der Sperrvorrichtung derart am Gestell bzw. Gehäuse angeordnet ist, dass zumindest über einen Teilbereich der Bewegung das Zahnrad in dem Eingriffselement einliegt bzw. darin kämmt.

In einer anderen möglichen erfindungsgemäßen Ausgestaltung kann es auch vorgesehen sein, dass das bewegbare Element durch eine schiebbare Tür und das ortsfeste Gestell durch ein Gehäuse der Müllentsorgungsvorrichtung gebildet ist. Auch hier ist das Eingriffselement als Kette oder Zahnstange ausgebildet und in seiner Erstreckung linear, beispielsweise parallel zur Verschiebungsrichtung der Tür verläuft und so mit dem Verschieben der Tür mitbewegt wird und dementsprechend je nach Verschiebungsrichtung das darin eingreifende Zahnrad dreht.

Grundsätzlich ist es auch möglich, von der Kreisbahn oder der linearen Erstreckung abweichende Bewegungstrajektorien zu realisieren, indem das Eingriffselement in seiner Form an die Trajektorie angepasst ist und das Eingriffselement oder das Zahnrad bzw. der Teil der Sperrvorrichtung, an welchem das Zahnrad angeordnet ist, mit einer Kraftbeaufschlagung, z.B. durch eine Federkraft, auf das jeweils andere Element zubewegt wird, so dass über den gesamten Bereich der Bewegungstrajektorie der Eingriff zwischen Zahnrad und Eingriffselement erhalten bleibt. In einem solchen Fall ist z.B. der Teil der Sperrvorrichtung mit dem Zahnrad nur bereichsweise am Gestell ortfest und innerhalb diese Bereichs entgegen einer Federkraft bewegbar.

In einer weiterhin bevorzugten Anwendung kann es vorgesehen sein, dass der ansteuerbare Aktor durch eine Steuerung angesteuert ist, die eine Lesevorrichtung aufweist, mittels der eine auf einem Zugangselement, z.B. einem RFID-Transponder oder Chip- / Magnetkarte gespeicherte Information, insbesondere eine Zugangsberechtigung, lesbar ist.

So kann eine Person, die beispielsweise Zugang durch das bewegbare Element wünscht, das Zugangselement an die Lesevorrichtung bzw. in deren Nähe halten oder in diese einstecken, so dass mittels der Lesevorrichtung die Information aus der Zugangsvorrichtung auslesbar ist und der ansteuerbare Aktor angesteuert wird, um eine Sperrklinke vom Sperrstücke des Gesperres abzuheben.

Es besteht hier ebenso die Möglichkeit, andere Lesevorrichtungen, wie beispielsweise Tastaturfelder, auf denen eine Zahlenkombination eingegeben werden kann, zu verwenden, die Information an der Steuerung auszuwerten und in Abhängigkeit hiervon den Aktor anzusteuern und so Zugang zu gewähren.

Ebenso sind klassische Schlüsselsysteme einsetzbar, mit denen ein elektrischer Kontakt geschlossen wird, um den Aktor anzusteuern. In einem solchen Fall ist gegebenenfalls eine übergeordnete Steuerung entbehrlich, wenn durch das Schließen des Schlüsselkontaktes unmittelbar eine Bestromung des Aktors erfolgt.

In weiterer Ausgestaltung kann es vorgesehen sein, dass die Bewegungsweite des bewegbaren Elementes begrenzt ist. Dies kann beispielsweise durch einen Endanschlag gegeben sein oder aber auch durch die Länge des Eingriffselementes, in welchem das Zahnrad einliegt. Grundsätzlich besteht demnach auch die Möglichkeit, dass das Eingriffselement nur über einen Teilbereich der gesamten maximalen Bewegungsweite des bewegbaren Elementes mit dem Zahnrad in Eingriff ist und insbesondere in einem Endbereich der Bewegung mit dem Zahnrad außer Eingriff gerät und bei der umgekehrten Bewegungsrichtung dementsprechend wieder in Eingriff gerät, bis dass das bewegbare Element wieder seine Ausgangslage, insbesondere die geschlossene Lage, erreicht hat.

In weiterhin bevorzugter Ausführung kann es vorgesehen sein, dass die Sperrvorrichtung eine Sensorvorrichtung aufweist, mittels der das Ende einer Öffnungsbewegung detektierbar ist. Eine solche Sensorvorrichtung kann beispielsweise am Ende des Eingriffselementes angeordnet sein oder kann beispielsweise in dem Teil der Sperrvorrichtung vorgesehen sein, die das drehende Zahnrad umfasst.

Es besteht so erfindungsgemäß die Möglichkeit, das Ende einer Öffnungsbewegung zu detektieren, wofür verschiedene Realisierungen vorgesehen sein können.

Beispielsweise kann eine Bewegungsrichtungsumkehr des Zahnrades festgestellt werden, um so zu bemerken, dass von einer Öffnungsbewegung in eine Schließbewegung zurückgekehrt wurde. Ebenso kann ein Endanschlag, beispielsweise bei Erreichen der maximalen Öffnungsweite, detektiert werden oder aber auch beispielsweise der Stillstand dieses Zahnrades, beispielsweise wenn das zu bewegbare Element angehalten wird oder aber auch wenn das Eingriffselement mit dem Zahnrad außer Eingriff kommt. All diese oder auch andere Situationen können aufgrund des Einsatzes der Sensorvorrichtung ein Signal erzeugen, welches von einer übergeordneten Steuerung ausgewertet wird, um den ansteuerbaren Aktor derart anzusteuern, dass die Sperrklinke, die ursprünglich die Bewegung in dieser Richtung frei gegeben hat, wieder an das Sperrstück angelegt wird.

Es kann dann zwar aufgrund der Wirkung des Drehgesperres noch eine Rückbewegung des bewegbaren Elementes, insbesondere bei einer Tür, Klappe oder ähnlichem in die geschlossene Stellung erfolgen, nicht jedoch ein erneutes Öffnen, da in der Bewegungsrichtung zum Öffnen die Klinke durch das Anlegen sperrend wirkt. Es besteht sodann die Notwendigkeit, dass eine Person zunächst einen erneuten Öffnungsvorgang autorisiert, dafür die Zugangsberechtigung nachweist, beispielsweise mit einer der Maßnahmen, wie sie oben genannt wurden, insbesondere durch Einlesen einer entsprechenden Zugangsberechtigung als Information. Hierbei kann es vorgesehen sein, dass ein erneutes öffnen erst, möglich ist, wenn zuvor das vollständige Schließen stattgefunden hat, was ggfs durch eine weitere oder ebenfalls durch die zuvor genannte Sensorvorrichtung abgetastet werden kann.

Es kann weiterhin auch vorgesehen sein, dass die Steuerung eingerichtet ist, nach Ablauf einer vorgegebenen Zeit, insbesondere die mit einer Aktorbetätigung zu laufen beginnt, den Aktor anzusteuern, um die Sperrklinke in die sperrende Lage zu bewegen, insbesondere zurückzubewegen, wenn sie vorher durch den Aktor in die entsperrte Lage bewegt wurde. So kann auch der Fall abgefangen werden, dass eine Person den Zugang, beispielsweise zu einem Müllentsorgungssystem, nachgewiesen hat, das bewegbare Element jedoch nicht bewegt. So bleibt die frei gegebene Stellung der Klinke nur für die vorgegebene Zeit erhalten, wonach im Anschluss wiederum das Sperren des bewegbaren Elementes erfolgt.

Ebenso besteht die Möglichkeit, für den Fall, dass eine Person das bewegbare Element in einer z.B. geöffneten Position stehen lässt, dass ein weiterer Aktor vorgesehen ist, um nach Ablauf einer vorgegebenen Zeit das bewegbare Element in seine Ausgangsposition zurückzustellen. Dabei kann es in einer möglichen Ausführung vorgesehen sein, dass die Drehwelle des Zahnrades mit einem Antrieb, beispielsweise einem Elektromotor, versehen ist, so dass dieser Antrieb benutzt werden kann, um mittels des Antreibens des Zahnrades das Eingriffselement und das damit verbundene bewegbare Element in die Ursprungsposition zurückzubewegen, insbesondere eine geschlossene Stellung. Dies setzt jedoch voraus, dass während der Bewegung des bewegbaren Elementes das Eingriffselement und das Zahnrad nicht außer Eingriff gelangen, sondern über die gesamte Bewegungsweite des bewegbaren Elementes in Eingriff verbleiben.

Erfindungsgemäß ist eine Vorrichtung zur Energiegewinnung vorgesehen, beispielsweise derart, dass die Sperrvorrichtung einen Dynamo oder ein funktionsgleiches Element umfasst, mittels dem aus der Drehbewegung des Zahnrades elektrische Energie gewinnbar ist.

Diese elektrische Energie wird zum Betrieb des wenigstens einen Aktors und/oder der Steuerung verwendet, Grundsätzlich besteht hier die Möglichkeit, die Vorrichtung zur Energiegewinnung einzusetzen, auch um ein Schließen der Vorrichtung zu bewirken. So kann beispielsweise ein Elektromotor sowohl von außen angesteuert werden, um eine Bewegung des Zahnrades zu bewirken, wobei in umgekehrter Richtung durch die Bewegung des Zahnrades mittels des Eingriffselementes der Elektromotor durch die Bewegung des bewegbaren Elementes gedreht wird und aus dieser Bewegung die Energie gewonnen werden kann.

Es ist dementsprechend weiterhin bei der erfindungsgemäßen Sperrvorrichtung ein Energiespeicher, insbesondere ein Akkumulator bevorzugt vorgesehen, um die aus der Schließ- und Öffnungsbewegung des bewegbaren Elementes gewonnene elektrische Energie zu speichern und für spätere energieaufwändige Tätigkeiten, wie beispielsweise Versorgung der Steuerung des Sensors oder auch eines Antriebs zur Bewirkung der Schließbewegung zur Verfügung zu stellen.

In einer konstruktiv besonders ausgestalteten Sperrvorrichtung kann es vorgesehen sein, das Freilauf-Drehgesperre durch eine handelsübliche Umschaltknarre, wie sie als Werkzeug bekannt ist, auszubilden. Es kann bei einer solchen Umschaltknarre vorgesehen sein, eine der beiden üblicherweise vorgesehenen Sperrklinken zu entfernen, um so für eine der beiden grundsätzlich möglichen Drehrichtungen einen Freilauf zu realisieren.

Sämtliche der zuvor als bevorzugt genannten Ausführungen können alleinig sowie auch in Kombination mit wenigstens einer der jeweils anderen genannten Ausführungen eingesetzt werden.

Ein Ausführungsbeispiel der Erfindung ist in den nachfolgenden Figuren dargestellt. Es zeigen:
- Figur 1: den Teil der erfindungsgemäßen Sperrvorrichtung, umfassend das angetriebene Zahnrad, Drehgesperre und Aktor
- Figur 2: den Einsatz der erfindungsgemäßen Sperrvorrichtung an einem Müllentsorgungssystem

Die Figur 1 zeigt in einer Übersichtsdarstellung ein Zahnrad 1, welches mit einem Drehgesperre 2 verbunden ist, wofür das Zahnrad 1 in hier nicht dargestellter Weise auf einer Drehwelle befestigt ist, an deren inneren Ende im Gehäuse des Drehgesperres 2 ein Sperrstück mit der Drehung des Zahnrades mitdreht. Außen am Gehäuse 2 des Drehgesperres ist ein Schaltelement 3 erkennbar, welches mittels eines Betätigungselementes 4 vermittels eines elektrischen Aktors 5 in wenigstens zwei verschiedene Lagen bewegbar ist. Durch das Schaltelement 3 kann eine Sperrklinke im Inneren des Gehäuses des Drehgesperres von einer an dem Sperrstück anliegenden Stellung in eine abgehobene Stellung bewegt werden. Demnach wirkt der Aktor hier indirekt über zwischengeschaltete Elemente auf die Sperrklinke.

Hierbei ist der Aktor in einem Befestigungsrahmen 6 gehalten, an welchem auch das Gehäuse des Drehgesperres 2 befestigt ist. Hier kann es sich bei dem Drehgesperre 2 in einfacher Ausfertigung um eine üblicherweise als Werkzeug kommerziell erhältliche Umschaltknarre handeln, bei der zur Realisierung des Freilaufes in einer Richtung beispielsweise eine der internen Sperrklinken entfernt wurde. Dies ist jedoch nicht zwingend nötig, es kann auch vorgesehen sein, beide Sperrklinken zu verwenden und demnach die sperrende Wirkung durch Betätigung des Aktors 5 für beide Bewegungsrichtungen jeweils gesteuert aufzuheben.

Der interne Aufbau des Drehgesperres 2 ist von an sich bekannter Art, d.h. dass hier ein Sperrstück drehfest mit dem Zahnrad 1 verbunden ist, an welchem wenigstens eine Sperrklinke anliegt. Sperrstück und Sperrklinke können dabei bezogen auf eine von zwei möglichen Drehrichtungen gegeneinander bewegt werden, wobei in der umgekehrten Drehrichtung das Sperrstück und die Sperrklinke miteinander bevorzugt in Formschluss oder alternativ in Reibschluss geraten und somit die Bewegung in dieser Richtung gesperrt ist.

Die Figur 2 zeigt in einer Übersichtsdarstellung einen oberirdischen Teil 7 eines Müllentsorgungssystems, hier beispielsweise in der Ausgestaltung eines Untergrundmüllentsorgungssystems, mit einem in der Figur 2 lediglich dargestellten oberirdischen Teil eines solchen Entsorgungssystems. Das Gehäuse des Müllentsorgungssystems 7 weist dabei eine verschwenkbare Klappen- bzw. Ladenkonstruktion auf, bei der eine Klappe bzw. Lade 8 um eine Schwenkachse 9 kreisförmig verschwenkbar ist. Im oberen Bereich dieser Klappe, Lade oder auch Drehtür kann z.B. ein hier nicht dargestellter Griff angeordnet sein, mittels dem eine Person grundsätzlich in der Lage ist, eine Drehbewegung 7 um die Drehachse 9 zu bewirken. Es kann hier ebenso möglich sein, die Drehung motorisch erfolgen zu lassen, wofür ein Antrieb eingesetzt werden kann, der z.B. mit dem Zahnrad 1 der Sperrvorrichtung gekoppelt ist.

Erkennbar ist hier, dass in einem gleich bleibenden Radius um die Drehachse 9 eine an der Schwenktür 8 bzw. an einem Seitenblech von dieser eine Kette 10 oder alternativ eine Zahnstange 10 mit gebogenem Verlauf um die Drehachse 9 herum angeordnet ist, wobei ortsfest an einem Gehäuseteil der Müllentsorgungsvorrichtung 7 der das Zahnrad 1 aufweisende Teil der Sperrvorrichtung angeordnet ist, in der Art, dass das Zahnrad 1 in der Kette bzw. der Zahnstange 10 über die Bewegung der Klappe bzw. Lade 8 in Eingriff ist und mitgedreht wird.

Um demnach Zugang zu dem Müllentsorgungssystem zu erhalten, muss zunächst eine Person die Zugangsberechtigung nachweisen, wofür hier nicht dargestellt eine entsprechende Steuerung vorgesehen sein kann, an welcher die Zugangsberechtigung z.B. in Form einer Information durch die Person eingegeben wird. Die Steuerung ist demnach eingerichtet, bevorzugt kontinuierlich oder durch vorherigere Triggerung, auf die Eingabe der Information zu warten, wobei nach Erhalt der entsprechenden Information durch die Steuerung der Aktor der Sperrvorrichtung angesteuert wird, um in dieser Ausgestaltung mittels des Betätigungselementes 4 und 3 die interne Sperrklinke des Drehgesperres vom Sperrstück abzuheben und demnach das Zahnrad in der Drehung frei zu geben.

Es kann so die Klappe bzw. Schwenktür 8 der Müllentsorgungsvorrichtung geöffnet werden, um Müll einzulegen, wobei sodann im Anschluss daran die Klappe 8, insbesondere aufgrund eines immerwährend gegebenen Freilaufs in der Schließrichtung wieder geschlossen werden kann. Insbesondere durch eine Sensorvorrichtung, die hier nicht dargestellt wird, wird durch den Aktor in Abhängigkeit eines sensierten Signals die Sperrklinke zurückgestellt in die anliegende Stellung bezüglich des Sperrstückes, um sodann eine erneute Öffnung nicht mehr zuzulassen. Eine nutzende Person müsste dementsprechend vor einer erneuten Öffnung zunächst wiederum die Zugangsberechtigung nachweisen.

## Patentansprüche

1. Sperrvorrichtung zum Sperren der Bewegung eines Elementes (8) mit dem in wenigstens einer von zwei Bewegungsrichtungen bewegbaren Element (8), weiter ein Eingriffselement (10) und ein darin eingreifendes Zahnrad (1) umfassend, wobei das Zahnrad (1) mit einem Sperrstück eines Freilauf-Drehgesperres (2) gekoppelt ist, mittels dem das Element (8) gegen ein Bewegen mittels wenigstens einer am Sperrstück anliegenden Sperrklinke in wenigstens eine Bewegungsrichtung gesperrt ist, wobei die wenigstens eine Sperrklinke mittels eines elektrisch ansteuerbaren Aktors (5) von einer sperrenden Lage in eine die gesperrte Bewegungsrichtung freigebende Lage bewegbar ist, wobei das Eingriffselement (10) am bewegbaren Element (8) und das Zahnrad (1) mit dem Freilauf-Drehgesperre (2) an einem demgegenüber ortsfesten Gestell (7) angeordnet ist, wobei das Gestell (7) einem Gehäuse einer Müllentsorgungsvorrichtung entspricht, und wobei das bewegbare Element (8) eine um eine Drehachse (9) schwenkbare Klappe ist, wobei das Eingriffselement (10) als Kette oder Zahnstange ausgebildet ist und in seiner Erstreckung um die Drehachse (9) der schwenkbaren Klappe gebogen ist, oder wobei das bewegbare Element (8) durch eine schiebbare Tür gebildet ist, wobei das Eingriffselement (10) als Kette oder Zahnstange ausgebildet ist und in seiner Erstreckung linear ist, wobei ortsfest an einem Teil des Gestells (7) ein das Zahnrad (1) aufweisende Teil der Sperrvorrichtung angeordnet ist, in der Art, dass das Zahnrad (1) in der Kette bzw. Zahnstange (10) über die Bewegung der Tür, Klappe oder Schublade (8) in Eingriff ist und mitgedreht wird, wobei das Zahnrad (1) mittels des Eingriffselements (10) durch eine Bewegung des Elementes (8) in beide Drehrichtungen rotierbar ist, **dadurch gekennzeichnet, dass** sie eine Vorrichtung zur Energiegewinnung umfasst, mittels der aus der Drehbewegung des Zahnrades (1) elektrische Energie zum Betrieb des Aktors (5) und/oder einer Steuerung gewinnbar ist, und dass sie einen Elektromotor zum Antreiben des Zahnrades und als die Vorrichtung zur Energiegewinnung umfasst.

2. Sperrvorrichtung nach Anspruch 1, **dadurch gekennzeichnet, dass** mit dem Freilauf- Drehgesperre (2) die Bewegung des Elementes (8) im Freilauf in einer ersten der zwei Bewegungsrichtungen immer bewegbar ist und in einer zweiten der zwei Bewegungsrichtungen lösbar gesperrt ist.

3. Sperrvorrichtung nach einem der vorherigen Ansprüche, **dadurch gekennzeichnet, dass** der ansteuerbare Aktor (5) durch die Steuerung angesteuert ist, die eine Lesevorrichtung aufweist, mittels der eine Zugangsberechtigung lesbar ist, insbesondere von einem Zugangselement lesbar ist, insbesondere von einem RFID-Transponder und/oder einer Chipkarte und/oder einer Magnetkarte.

4. Sperrvorrichtung nach einem der vorherigen Ansprüche, **dadurch gekennzeichnet, dass** die maximale Bewegungsweite des bewegbaren Elements (8) durch die Länge des Eingriffselementes (10) gegeben ist.

5. Sperrvorrichtung nach einem der vorherigen Ansprüche, **dadurch gekennzeichnet, dass** sie eine Sensorvorrichtung aufweist, mittels der das Ende einer Öffnungsbewegung detektierbar ist, insbesondere die am Ende des Eingriffselementes (10) angeordnet ist.

6. Sperrvorrichtung nach Anspruch 5, **dadurch gekennzeichnet, dass** das Ende einer Öffnungsbewegung detektierbar/detektiert ist durch eine Bewegungsrichtungsumkehr und/oder durch einen Endanschlag und/oder Stillstand des Zahnrades (1), insbesondere wenn dieses mit dem Eingriffselement (10) ausser Eingriff kommt oder durch Erfassen des Wegs der Bewegung.

7. Sperrvorrichtung nach Anspruch 5 oder 6, **dadurch gekennzeichnet, dass** die Steuerung eingerichtet ist aufgrund eines von der Sensorvorrichtung stammenden Signals den Aktor anzusteuern (5), um die Sperrklinke in die sperrende Lage zu bewegen.

8. Sperrvorrichtung nach einem der vorherigen Ansprüche, **dadurch gekennzeichnet, dass** die Steuerung eingerichtet ist nach Ablauf einer vorgegebenen Zeit den Aktor (5) anzusteuern, um die Sperrklinke in die sperrende Lage zu bewegen.

9. Sperrvorrichtung nach einem der vorherigen Ansprüche, **dadurch gekennzeichnet, dass** die Vorrichtung zur Energiegewinnung einen Dynamo umfasst.

## Claims

1. Locking device for locking the movement of an element (8), having the element (8), which can be moved in at least one two movement directions, and also comprising an engagement element (10) and a gearwheel (1), which engages in the engagement element, wherein the gearwheel (1) is coupled to a locking piece of a rotary freewheel-locking mechanism (2), by means of which the element (8) is locked against movement in at least one movement direction by means of at least one pawl, which butts against the locking piece, wherein the at least one pawl can be moved by means of an electrically activatable actuator (5) from a locking position into a position in which the locked movement direction is released, wherein the engagement element (10) is arranged on the moveable element (8) and the gearwheel (1) with the rotary freewheel-locking mechanism (2) is arranged on a framework (7), which is fixed in position in relation to the same, wherein the framework (7) corresponds to a housing of a refuse-disposal device, and wherein the moveable element (8) is a shutter which can be pivoted about a rotary pin (9), wherein the engagement element (10) is designed in the form of a chain or rack and is curved to extend around the rotary pin (9) of the pivotable shutter, or wherein the moveable element (8) is formed by a slideable door, wherein the engagement element (10) is designed in the form of a chain or rack and extends in linear fashion, wherein part of the locking device which has the gearwheel (1) is arranged in a fixed position on part of the framework (7) such that the gearwheel (1) engages in the chain or rack (10), and is rotated along, via the movement of the door or shutter, wherein the gearwheel (1) can be rotated in both directions of rotation by means of the engagement element (10) as a result of the element (8) moving, **characterized in that** it comprises an energy-recovery device, by means of which electrical energy can be recovered from the rotary movement of the gearwheel (1) for the purpose of operating the actuator (5) and/or a control means, and **in that** it comprises an electric motor for driving the gearwheel and forming the energy-recovering device.

2. Locking device according to Claim 1, **characterized in that** the rotary locking mechanism (2) is a rotary freewheel-locking mechanism (2), by means of which the movement of the element (8), during freewheeling action, is always maintained in a first of the two movement directions and is locked in a releasable manner in a second of the two movement directions.

3. Locking device according to either of the preceding claims, **characterized in that** the activatable actuator (5) is activated by the control means, which has a reading device by means of which an access-authorization item can be read, in particular can be read from an access element, in particular from an RFID transponder and/or a chip card and/or a magnetic card.

4. Locking device according to one of the preceding claims, **characterized in that** the maximum extent of movement of the moveable element (8) is determined by the length of the engagement element (10).

5. Locking device according to one of the preceding claims, **characterized in that** it has a sensor device, by means of which the ends of an opening movement can be detected and in particular which is arranged at the end of the engagement element (10).

6. Locking device according to Claim 5, **characterized in that** the end of an opening movement can be/is detected by a reversal in movement direction and/or by an end stop and/or by the gearwheel (1) being at a standstill, in particular when the gearwheel disengages from the engagement element (10), or by the movement distance being sensed.

7. Locking device according to Claim 5 or 6, **characterized in that** the control means is set up to activate the actuator (5), in order to move the pawl into the locking position, on the basis of a signal coming from the sensor device.

8. Locking device according to one of the preceding claims, **characterized in that** the control means is set up to activate the actuator (5), in order to move the pawl into the locking position, once a predetermined period of time has elapsed.

9. Locking device according to one of the preceding claims, **characterized in that** the energy-recovering device comprises a dynamo.

## Revendications

1. Dispositif de blocage pour bloquer le mouvement d'un élément (8), l'élément (8) étant mobile dans au moins une des deux directions de déplacement, comportant en outre un élément d'engrènement (10) et un pignon qui s'engrène avec celui-ci (1), dans lequel le pignon (1) est couplé à une pièce de blocage d'un encliquetage rotatif à roue libre (2) au moyen duquel un mouvement de l'élément (8) est bloqué au moyen d'au moins un cliquet de blocage en contact avec la pièce de blocage dans au moins une direction de déplacement, dans lequel le au moins un cliquet de blocage peut être déplacé depuis une position bloquante jusqu'à une position libérant la direction de déplacement bloquée au moyen d'un actionneur (5) pouvant être piloté électriquement, dans lequel l'élément d'engrènement (10) est agencé sur l'élément mobile (8) et le pignon (1) avec l'encliquetage rotatif à roue libre (2) est agencé sur un châssis (7) fixe par rapport à celui-ci, dans lequel le châssis (7) correspond à un caisson d'un dispositif d'élimination de déchets, et dans lequel l'élément mobile (8) est une trappe pouvant pivoter autour d'un axe de rotation (9), dans lequel l'élément d'engrènement (10) est conçu comme une chaîne ou une crémaillère et est incurvé lorsqu'il s'étend autour de l'axe de rotation (9) de la trappe pivotante, ou dans lequel l'élément mobile (8) est formé par une porte coulissante, dans lequel l'élément d'engrènement (10) est formé comme une chaîne ou une crémaillère et est linéaire dans son extension, dans lequel une partie du dispositif de blocage comportant le pignon (1) est agencée de manière fixe sur une partie du châssis (7) de telle sorte que le pignon (1) s'engrène avec la chaîne ou la crémaillère (10) par le mouvement de la porte, de la trappe ou du tiroir (8), et est entraîné conjointement en rotation avec celui-ci, dans lequel le pignon (1) peut tourner dans les deux sens de rotation au moyen de l'élément d'engrènement (10) par un mouvement de l'élément (8), **caractérisé en ce qu'**il comporte un dispositif de production d'énergie au moyen duquel de l'énergie électrique peut être produite à partir du mouvement de rotation du pignon (1) pour faire fonctionner l'actionneur (5) et/ou une commande, et **en ce qu'**il comporte un moteur électrique pour entraîner le pignon et en tant que dispositif de production d'énergie.

2. Dispositif selon la revendication 1, **caractérisé en ce que** le mouvement de l'élément (8) en roue libre peut toujours être effectué dans une première des deux directions de déplacement avec l'encliquetage rotatif à roue libre (2), et est bloqué de manière libérable dans une seconde des deux directions de déplacement.

3. Dispositif de blocage selon l'une des revendications précédentes, **caractérisé en ce que** l'actionneur pouvant être commandé (5) est piloté par la commande qui comporte un dispositif de lecture au moyen duquel une autorisation d'accès peut être lue et peut en particulier être lue par un élément d'accès, en particulier par un transpondeur RFIS et/ou une carte à puce et/ou une carte magnétique.

4. Dispositif de blocage selon l'une des revendications précédentes, **caractérisé en ce que** l'amplitude de mouvement maximale de l'élément mobile (8) est donnée par la longueur de l'élément d'engrènement (10).

5. Dispositif de blocage selon l'une des revendications précédentes, **caractérisé en ce qu'**il comporte un dispositif de capteur au moyen duquel la fin d'un mouvement d'ouverture peut être détectée, lequel dispositif de capteur est en particulier agencé à l'extrémité de l'élément d'engrènement (10).

6. Dispositif de blocage selon la revendication 5, **caractérisé en ce que** la fin d'un mouvement d'ouverture peut être détectée/est détectée par une inversion de la direction de déplacement et/ou par une butée de fin de course et/ou un arrêt du pignon (1), en particulier lorsque celle-ci se désengrène de l'élément d'engrènement (10), ou en détectant le trajet de déplacement.

7. Dispositif de blocage selon la revendication 5 ou 6, **caractérisé en ce que** la commande est conçue sur la base d'un signal provenant du dispositif de capteur afin de piloter l'actionneur (5) de manière à amener le cliquet de blocage dans la position bloquante.

8. Dispositif de blocage selon l'une des revendications précédentes, **caractérisé en ce que** la commande est conçue pour piloter l'actionneur (5) après l'écoulement d'une durée prédéfinie afin d'amener le cliquet de blocage dans la position bloquante.

9. Dispositif de blocage selon l'une des revendications précédentes, **caractérisé en ce que** le dispositif comporte une dynamo pour produire de l'énergie.
